# FASCICULE DE BREVET EUROPEEN

(11) **EP 3 161 373 B1**
(45) Date de publication et mention de la délivrance du brevet: **10.08.2022**
(21) Numéro de dépôt: 15731933.6
(22) Date de dépôt: 26.06.2015
(51) Int. Cl.: F21S 41/148, F21S 41/151, F21S 41/39, F21S 45/48, F21S 45/49

(54) **SYSTÈME D'ÉCLAIRAGE POUR VÉHICULE AUTOMOBILE À MOYENS D'ASSEMBLAGE PERFECTIONNÉS**
BELEUCHTUNGSSYSTEM EINES KRAFTFAHRZEUGS MIT VERBESSERTEN MONTAGEMITTELN
LIGHTING SYSTEM FOR A MOTOR VEHICLE HAVING IMPROVED ASSEMBLY MEANS

(30) Priorité: 30.06.2014 FR 1456163
(43) Date de publication de la demande: 03.05.2017
(73) Titulaire: Valeo Vision, 93012 Bobigny Cedex (FR)
(72) Inventeur: AUFORT, Sébastien, 49125 Tierce (FR); FLATRES, Jean-Marie, 49100 Angers (FR)
(74) Mandataire: Valeo Visibility
(86) Numéro de dépôt international: PCT/EP2015/064526
(87) Numéro de publication internationale: WO 2016/001084

(56) Documents cités:
- WO-A1-2012/013591
- WO-A1-2013/037799
- WO-A1-2014/083123
- DE-A1-102012 106 313
- US-A1- 2012 201 043

## Description

L'invention concerne un dispositif lumineux pour véhicule automobile, notamment un dispositif d'éclairage et/ou de signalisation.

Un tel dispositif lumineux comprend habituellement divers organes, notamment un module optique et un organe électrique, en particulier une carte électronique portant une source de lumière. De préférence, la source de lumière est une diode électroluminescente, plus particulièrement une diode laser, qui génère de la chaleur lors de son fonctionnement. L'organe électrique est donc généralement solidaire d'un dissipateur thermique pour dissiper la chaleur produite par cette diode. Un module optique porté par un support, par exemple un masque du dispositif lumineux, est associé à l'organe électrique.

Le document WO2012013591 A1 concerne un dispositif d'éclairage et/ou de signalisation d'un véhicule automobile comprenant une diode électroluminescente montée sur un circuit imprimé, un radiateur, un réflecteur, un support et des moyens de positionnement.

L'utilisation d'une diode électroluminescente de type laser requiert de positionner précisément la carte électronique par rapport au module optique associé pour obtenir l'effet d'éclairage recherché.

Un but de l'invention est de fournir un dispositif lumineux pour véhicule automobile facile à assembler, ceci en conservant un positionnement très précis de la diode par rapport au module optique.

Pour ce faire, on prévoit selon l'invention un dispositif lumineux pour véhicule automobile, notamment d'éclairage et/ou de signalisation, du type comprenant :
- un organe électrique, notamment une carte électronique portant une source de lumière, solidaire d'un dissipateur thermique,
- au moins un module optique, associé à l'organe électrique, le module optique étant porté par un support,
le dispositif lumineux comprenant:
- des premiers moyens de positionnement du module optique sur le support, ce positionnement étant réalisé avec des jeux, dits de pré-positionnement, suivant des première X, deuxième Y et troisième Z directions sensiblement perpendiculaires entre elles entre le module optique et le support,
- des deuxièmes moyens de positionnement de l'organe électrique sur le module optique suivant les directions X et Y, et
- des troisièmes moyens de positionnement du dissipateur thermique sur le support suivant la direction Z.

On notera que l'on désigne par « positionnement d'un élément suivant une direction » le fait d'immobiliser cet élément par rapport à cette direction. Lorsque le positionnement se fait avec un jeu suivant une direction, l'élément est libre par rapport à cette direction uniquement suivant le jeu précisé.

Le support facilite l'assemblage du dispositif lumineux car il permet de pré-positionner avec des jeux en X, Y et Z le module optique sur le support, l'organe électrique, solidaire du dissipateur thermique, participant, grâce aux deuxièmes et troisièmes moyens de positionnement, au positionnement relatif définitif en X, Y et Z du support, de l'organe électrique, du module optique et du dissipateur thermique.

Avantageusement, l'organe électrique est solidaire du dissipateur thermique de façon à assurer un isostatisme de l'organe électrique sur le dissipateur thermique selon les directions X, Y, Z. Selon un mode de réalisation de l'invention, le dispositif lumineux comporte une source de lumière, par exemple une puce émettrice semi-conductrice telle qu'une LED, la source de lumière étant portée par l'organe électrique et l'organe étant porté par le dissipateur thermique. En variante, la source de lumière et l'organe électrique sont chacun directement porté par le dissipateur thermique.

De préférence, les premiers moyens de positionnement comprennent des formes complémentaires, portées par chaque module et le support des modules, s'emboîtant suivant la direction X, les formes complémentaires coopérant entre elles avec des jeux suivant les directions Y et Z.

Avantageusement, un élément femelle profilé en forme de « T » correspond à une première forme complémentaire des premiers moyens de positionnement. Si on le souhaite, cet élément en forme de « T » est solidaire du support en formant une glissière femelle. Le cas échéant, la barre verticale du « T » est sensiblement parallèle à la direction Z et la barre horizontale du « T » est sensiblement parallèle au plan contenant les directions X et Y.

Selon un mode de réalisation, une languette formant une glissière mâle de forme complémentaire à l'élément en forme de « T » correspond à une seconde forme complémentaire des premiers moyens de positionnement. Dans ce cas, cette languette peut être reliée élastiquement au module optique de façon à autoriser une oscillation élastique suivant la direction Z entre cette languette et le module optique auquel la languette est reliée.

De préférence, les premiers moyens de positionnement comprennent en outre des moyens d'encliquetage complémentaires portés par chaque module et le support des modules, les moyens d'encliquetage coopérant entre eux avec jeu suivant la direction X.

Avantageusement, les deuxièmes moyens de positionnement suivant les directions X et Y comprennent des moyens complémentaires d'emboîtement suivant la direction Z.

Selon un mode de réalisation, les moyens complémentaires d'emboîtement suivant la direction Z comprennent au moins un téton de positionnement coopérant avec un orifice oblong.

De préférence, le téton de positionnement est porté par le module et l'orifice oblong est ménagé dans l'organe électronique.

Avantageusement, les moyens complémentaires d'emboîtement suivant la direction Z comprennent au moins un pion de centrage, notamment de révolution, coopérant avec un orifice de centrage complémentaire, notamment circulaire.

Selon un mode de réalisation, le pion de centrage est porté par le module et l'orifice de centrage est ménagé dans l'organe électrique.

De préférence, les troisièmes moyens de positionnement suivant la direction Z comprennent des moyens de serrage du dissipateur thermique sur le support.

Selon un mode de réalisation, le dispositif lumineux comprend au moins deux modules optiques portés par le support qui est commun à ces deux modules.

Avantageusement, chaque module optique est associé à un organe électrique les organes électriques étant solidaires du dissipateur thermique commun à ces deux organes électriques. Si on le souhaite, les organes électriques peuvent être reliés entre eux via un connecteur de sorte à former un unique organe électrique, par exemple de type carte de circuit imprimé flexible.

En effet, on prévoit dans l'état de la technique d'assembler séparément chaque organe électrique avec son module optique associé, ce qui est relativement long et complexe.

Ainsi, grâce au support commun à l'ensemble des modules optiques et au dissipateur thermique commun à l'ensemble des organes électriques, il est possible d'assembler simultanément plusieurs organes électriques avec leurs modules optiques associés tout en positionnant précisément ces éléments entre eux. L'assemblage du dispositif lumineux selon l'invention est donc moins long que dans l'état de la technique et nécessite moins d'étapes sans altérer la qualité de l'éclairage fourni.

De préférence, les moyens de serrage sont agencés pour serrer un empilement suivant la direction Z formé par quatre éléments de positionnement en Z solidaires respectivement du dissipateur thermique commun, de chaque organe, de chaque module optique et du support commun.

Selon un mode de réalisation, les éléments de positionnement en Z solidaires de chaque organe électrique et de chaque module optique sont serrés entre les éléments de positionnement en Z solidaires de dissipateur thermique commun et du support commun, le dissipateur thermique commun et le support commun comportant au moins des appuis direct entre eux, les moyens de serrage de l'empilement comprenant des moyens de vissage s'étendant à travers ces appuis directs.

Avantageusement, le support est un masque destiné à optimiser l'aspect esthétique du dispositif lumineux.

Ainsi, on met à profit le masque, habituellement prévu dans un dispositif lumineux, pour lui faire réaliser la fonction supplémentaire de support commun aux modules optiques.

On prévoit également selon l'invention un procédé de montage d'un dispositif lumineux tel que précédemment défini selon au moins l'une quelconque des revendications précédentes, le procédé étant **caractérisé en ce que** l'on effectue les étapes suivantes :
- on forme un premier ensemble en assemblant chaque module optique sur le support de façon à pré-positionner chaque module optique par rapport à ce support grâce aux premiers moyens de positionnement autorisant les jeux de pré-positionnement,
- on forme un second ensemble en assemblant chaque organe électrique sur le dissipateur thermique,
- on assemble les premier et second ensembles entre eux de façon à positionner suivant les directions X et Y chaque module optique et chaque organe électrique associé à ce module optique, grâce aux deuxièmes moyens de positionnement, et
- on positionne suivant la direction Z le dissipateur thermique, chaque organe électrique, chaque module optique et le support grâce aux troisièmes moyens de positionnement.

Le montage du dispositif lumineux est simple à réaliser du fait que l'on peut, grâce à l'invention, pré-assembler les premier et second ensembles définis ci-dessus. Dans le cas de plusieurs modules optiques associés à autant d'organes électriques, par exemple des cartes électroniques portant chacune une diode laser, l'assemblage des deux ensembles réalise le positionnement suivant les directions X et Y de tous les modules optiques par rapport à toutes les cartes électroniques.

On va maintenant décrire, à titre d'exemple non limitatif, un mode de réalisation de l'invention en se référant aux figures suivantes :
- la figure 1 est une vue de face d'un dispositif lumineux d'un véhicule selon l'invention,
- la figure 2 est une vue en perspective d'une partie de ce dispositif lumineux, montrant notamment trois feux de ce dispositif,
- la figure 3 est une vue suivant la flèche III de la figure 2,
- la figure 4 est une vue similaire à la figure 3 dans laquelle le dissipateur thermique commun a été enlevé,
- la figure 5 est une vue en coupe suivant la ligne V-V de la figure 3,
- les figures 6 et 7 sont des vues partielles en perspective d'un module optique et du support commun du dispositif lumineux de la figure 1, avant montage du module optique sur le support commun,
- la figure 8 est une vue en coupe suivant la ligne VIII-VIII de la figure 5,
- la figure 9 est une vue du premier ensemble du dispositif lumineux de la figure 1, comprenant les modules optiques montés sur leur support commun, avant assemblage de ce premier ensemble avec le second ensemble,
- la figure 10 est une vue du second ensemble du dispositif lumineux de la figure 1, comprenant les organes électriques, dans ce cas des cartes électroniques, montés sur le dissipateur thermique commun, avant assemblage de ce second ensemble avec le premier ensemble,
- la figure 11 est une vue en coupe du dispositif lumineux suivant un plan de coupe passant notamment par la ligne XI-XI de la figure 8.

On a représenté à la figure 1 un dispositif lumineux 10 formant le bloc optique avant droit d'un véhicule automobile.

Le dispositif lumineux comporte de manière classique un feu de route 12. Le dispositif lumineux 10 comprend également un premier ensemble 14 comportant trois modules optiques 16, 18, 20 et un support commun 22 qui porte ces modules optiques 16, 18, 20. Le support commun 22 est ici un masque destiné à optimiser l'aspect esthétique du dispositif lumineux 10 en masquant notamment les éléments formant les moyens d'émission de lumière. En outre, chaque module optique 16, 18, 20 comprend une lentille respective 24, 26, 28 diffusant vers l'extérieur du véhicule la lumière émise dans chaque module optique 16, 18, 20. Dans ce mode de réalisation, les modules optiques forment respectivement des feux de croisement, de stop et de brouillard.

On a représenté notamment aux figures 2, 3, 4 et 10 des moyens d'émission de lumière du dispositif lumineux 10.

Chaque module optique 16, 18, 20 est associé à une source de lumière 30, 32, 34 respective portée par une carte électronique 36, 38, 40 correspondante. Ainsi, chaque carte électronique 30, 32, 34 porte une source de lumière 30, 32, 34 qui est dans ce mode de réalisation une diode électroluminescente de type laser. Chaque carte électronique 36, 38, 40 est notamment destinée à fournir une alimentation électrique à sa source de lumière 30, 32, 34 respective. De plus, toutes les cartes électroniques 36, 38, 40 sont reliées à un organe commun 42 formant dissipateur thermique. L'organe 42 est majoritairement en aluminium et comprend des ailettes 44 disposées au droit de chaque carte électronique 36, 38, 40. En outre, chaque carte électronique 36, 38, 40 comprend un circuit imprimé muni de moyens classiques de commande de la source de lumière 30, 32, 34 qu'elle porte.

Ainsi, les cartes électroniques 36, 38, 40, les sources de lumière 30, 32, 34 et l'organe commun 42 formant dissipateur thermique appartiennent à un second ensemble 46 comprenant des moyens d'émission de lumière.

On va maintenant décrire en référence aux figures 5 à 8 des moyens de positionnement entre les modules optiques 16, 18, 20 et leur support commun 22. Afin de faciliter la compréhension des figures, on a représenté aux figures 5 et 8 une première direction horizontale X, une deuxième direction horizontale et une troisième direction verticale Z. Les directions X, Y, Z sont celles habituellement définies par l'homme de l'art. La première direction X est parallèle à une direction d'émission du faisceau lumineux par le dispositif lumineux 10. Les trois directions sont sensiblement perpendiculaires entre elle.

Le support commun 22 comprend trois emplacements 48 destinés à accueillir chacun un module optique 16, 18, 20. Chaque emplacement 48 comprend notamment un élément femelle profilé en forme de « T » 50 venu de matière avec le support commun 22. Cet élément 50, notamment visible aux figures 5 et 7, forme une glissière femelle, la barre verticale du « T » étant sensiblement parallèle à la direction Z et la barre horizontale du « T » étant sensiblement parallèle au plan contenant les directions X et Y.

Chaque module optique 16, 18, 20 porte une languette 52 formant une glissière mâle de forme complémentaire à l'élément 50 (voir figures 5 et 8). La languette 52 est reliée élastiquement au module optique 16, 18, 20 qui la porte de façon à autoriser une oscillation élastique suivant la direction Z entre cette languette 52 et ce module optique. La languette 52 et l'élément 50 s'emboîtent suivant la direction X et coopèrent entre eux avec des jeux JY et JZ suivant les directions Y et Z.

En outre, le support commun 22 porte trois languettes d'encliquetage 54, dont une est représentée sur la figure 8, aptes chacune à coopérer, avec un jeu JX suivant la direction X, avec une nervure d'encliquetage 56 correspondante, de forme complémentaire, portée respectivement par chaque module optique 16, 18, 20.

Ainsi, les éléments 50 en forme de « T » formant les glissières femelles, les languettes 52 formant les glissières mâles, les languettes d'encliquetage 54 et les nervures d'encliquetage 56 forment des premiers moyens de positionnement entre les modules optiques 16, 18, 20 et leur support commun 22, autorisant des jeux de pré-positionnement, suivant les première X, deuxième Y et troisième Z directions.

On va maintenant décrire, en référence aux figures 9 et 10 des moyens de positionnement suivant les directions X et Y entre les modules optiques 16, 18, 20 et les cartes électroniques correspondantes 36, 38, 40.

Un orifice oblong 58, 60 et 62 et un orifice circulaire 64, 66, 68 sont ménagés dans chaque carte électronique 36, 38, 40.

Chaque module optique 16, 18, 20 porte un téton de positionnement respectif 70, 72, 74 et un pion de centrage respectif 76, 78, 80, ici de révolution. Chaque téton de positionnement 70, 72, 74 est destiné à être emboité suivant la direction Z dans un orifice oblong 58, 60, 62 correspondant dont l'axe principal est parallèle à la direction Y et à la direction d'alignement des orifices oblong et circulaire portés par la carte électronique 36, 38, 40. De même, chaque pion de centrage 76, 78, 80 est destiné à être emboité suivant la direction Z dans un orifice circulaire 64, 66, 68 correspondant. Chaque carte électronique 36, 38, 40 est donc positionnée de manière isostatique, suivant les directions X et Y, sur un module optique 16, 18, 20 correspondant.

Ainsi, les orifices oblongs 58, 60, 62, les orifices circulaires 64, 66, 68, les tétons de positionnements 70, 72, 74 et les pions de centrage 76, 78, 80 forment des deuxièmes moyens de positionnement suivant les directions X et Y entre chaque module optique 16, 18, 20 et chaque carte électronique 36, 38, 40 portant la source de lumière 30, 32, 34 associée au module optique 16, 18, 20.

On va maintenant décrire en référence aux figures 5, 8, 9 et 11 des moyens de positionnement, suivant la direction Z, de l'organe commun 42 formant dissipateur thermique, de chaque carte électronique 36, 38, 40, de chaque module optique 16, 18, 20 et du support commun 22.

Comme on le voit sur la figure 11, le support commun 22 présente des sièges passants 82 munis chacun d'un orifice de passage 84, d'axe parallèle à la direction Z. En se référant à la figure 9, on voit que, dans le présent mode de réalisation, quatre orifices 84 sont ménagés dans quatre sièges passants 82 du support commun 22.

En outre, l'organe commun 42 formant dissipateur thermique comporte quatre saillies de positionnement 86 en appui direct sur des sièges passants 82 du support commun 22 présentant, suivant la direction Z, un taraudage 88 non débouchant. Chaque orifice de passage 84 est situé dans le prolongement d'un taraudage 88 suivant la direction Z. Chaque siège passant 82 est serré directement contre une saillie de positionnement correspondante 86 par vissage d'une vis de positionnement en Z 90 dans un taraudage 88 de la saillie 86 correspondante.

Comme on le voit sur les figures 8 et 9, chaque module optique 16, 18, 20 comprend un corps 91, dont une partie 92 forme élément de positionnement de ce module et porte les tétons de positionnements 70, 72, 74 et pion de centrage 76, 78, 80 respectifs. Le corps 91 comprend également une partie 94 formant réflecteur de lumière, venue de matière avec la partie 92 et destinée à concentrer le rayonnement lumineux émis par chaque source de lumière 30, 32, 34 vers la lentille respective 24, 26,28.

Ainsi, comme on le voit notamment sur la figure 11, le support commun 22 et l'organe commun 42 formant dissipateur thermique serrent la partie 92 de chaque module optique 16, 18, 20 et sa carte électronique 36, 38, 40 associée. La force de serrage est fournie par les vis 90 qui ne traversent ni les cartes électroniques 36, 38, 40 ni les modules optiques 16, 18, 20 car passant par les saillies 86.

Ainsi, les moyens de serrage décrits ci-dessus sont agencés pour serrer un empilement suivant la direction Z formé par les éléments de positionnement 36, 38, 40, 82, 86, 92 en Z solidaires respectivement du dissipateur thermique commun 42, de chaque carte électronique 36, 38, 40, de chaque module optique 16, 18, 20 et du support commun 22. Ici, les éléments de positionnement en Z solidaires de chaque carte électronique 36, 38, 40 et de chaque module optique 16, 18, 20 sont serrés entre les éléments de positionnement 82, 86 en Z solidaires du dissipateur thermique commun 42 et du support commun 22 qui comportent des appuis directs entre eux.

On va maintenant décrire, en référence à la figure 10, des moyens de positionnement suivant les directions X, Y, Z entre l'organe commun 42 formant dissipateur thermique et chaque carte électronique 36, 38, 40.

Chaque carte électronique 36, 38, 40 comporte des moyens d'assemblage isostatique suivant les directions X et Y destinés à coopérer avec des moyens agencés sur une partie d'accueil 93 correspondante de l'organe commun 42 formant dissipateur thermique. Ces moyens d'assemblage comprennent pour chaque carte électronique 36, 38, 40 un orifice circulaire 98 et un orifice oblong 100 dont l'axe principal est parallèle à la direction Y et à la direction d'alignement des orifices circulaire 98 et oblong 100 afin d'assurer le positionnement isostatique suivant les directions X et Y. Les moyens agencés sur chaque partie d'accueil 93 comprennent un pion de centrage 94, coopérant avec l'orifice circulaire 98 correspondant et un téton de positionnement 96 coopérant avec l'orifice oblong 100 correspondant. Une vis 102 serre chaque carte électronique 36, 38, 40 sur la partie d'accueil 93 correspondante et assure le positionnement suivant l'axe Z.

On va maintenant décrire certaines étapes du procédé de montage du dispositif lumineux 10.

Tout d'abord, on forme un premier ensemble 14 en assemblant les modules optiques 16, 18 et 20 sur leur support commun 22 de façon à pré-positionner les modules optiques 16, 18 et 20 par rapport au support commun 22. Pour ce faire, on utilise les premiers moyens de positionnement autorisant les jeux de pré-positionnement dans les trois directions X, Y et Z. On insère donc chaque module 16, 18 et 20 dans un emplacement 48 en s'assurant que chaque languette 52 s'emboite dans un élément en forme de « T » 50 et que chaque languette d'encliquetage 54 du support commun 22 s'encliquette dans chaque nervure d'encliquetage 56 de chaque module optique 16, 18, 20 correspondant.

Ensuite, on forme un second ensemble 46 en assemblant de manière isostatique suivant les directions X, Y, Z les cartes électroniques 36, 38 et 40 sur l'organe commun 42 formant dissipateur thermique. Pour ce faire, on positionne, suivant les directions X et Y, chaque carte électronique 36, 38, 40 sur la partie d'accueil 93 correspondante à l'aide des moyens d'assemblage précédemment décrits. Puis, en serrant les vis 102, on positionne suivant la direction Z chaque carte électronique 36, 38, 40 sur la partie d'accueil 93 correspondante.

Puis, on assemble les premier 14 et second 46 ensembles entre eux de façon à positionner suivant les directions X et Y chaque module optique 16, 18, 20 et chaque carte électronique 36, 38, 40 portant la source de lumière 30, 32, 34 associée grâce aux deuxièmes moyens de positionnement. Pour ce faire, on positionne chaque téton de positionnement 70, 72, 74 dans un orifice oblong 58, 60, 62 correspondant et chaque pion de centrage 76, 78, 80 dans un orifice circulaire 64, 66, 68 correspondant.

Ensuite, on positionne suivant la direction Z l'organe commun 42 formant dissipateur thermique, chaque carte électronique 36, 38, 40, chaque module optique 16, 18, 20 et le support commun 22 grâce aux troisièmes moyens de positionnement, plus particulièrement aux vis de positionnement en Z 90. Lors du serrage des vis 90, le support commun 22 se déforme légèrement élastiquement et assure la force de serrage suffisante pour que ce support commun 22 et l'organe commun 42 formant dissipateur thermique serrent chaque module optique 16, 18, 20 et la carte électronique 36, 38, 40 correspondante suivant la direction Z. On a alors positionné précisément chaque élément du dispositif lumineux 10 les uns par rapport aux autres.

Bien entendu, on pourra apporter à l'invention de nombreuses modifications sans sortir du cadre de cette dernière.

On notera notamment que le nombre de modules optiques peut être différent de trois. On peut prévoir un seul module optique ou au moins deux modules optiques. Dans ce dernier cas, il est possible d'assembler simultanément plusieurs cartes électroniques avec leurs modules optiques associés tout en positionnant précisément ces éléments entre eux.

Les cartes électroniques 36, 38, 40 peuvent être reliées entre elles via un connecteur flexible, voire former une unique carte électronique commune et flexible.

Les cartes électroniques 36, 38, 40 forment des organes électriques qui, dans le cadre de l'invention, peuvent être remplacées par des organes électriques différents nécessitant chacun un dissipateur thermique 42, ce dernier étant de préférence commun à l'ensemble des organes électriques.

Ces organes électriques peuvent être des diodes laser séparées chacune de leur carte électronique respective.

Lorsque le dispositif 10 ne comprend qu'un seul module optique, on assemble le dispositif en effectuant notamment les étapes suivantes.

On forme un premier ensemble 14 en assemblant le module optique 10 sur le support 22 de façon à pré-positionner le module optique 16, 18, 20 par rapport à ce support 22 grâce aux premiers moyens de positionnement 50, 52, 54, 56 autorisant les jeux de pré-positionnement.

On forme un second ensemble 46 en assemblant l'organe électrique 36, 38, 40, 30, 32, 34 sur le dissipateur thermique 42.

On assemble les premier 14 et second 46 ensembles entre eux de façon à positionner suivant les directions X et Y le module optique 16, 18, 20 et l'organe électrique 36, 38, 40, 30, 32, 34 associé au module optique, grâce aux deuxièmes moyens de positionnement 58, 60, 62, 64, 66, 68, 70, 72, 74, 76, 78, 80, et

On positionne suivant la direction Z le dissipateur thermique 42, l'organe électrique 36, 38, 40, 30, 32, 34 le module optique 16, 18, 20 et le support grâce aux troisièmes moyens de positionnement 82, 84, 86, 88, 90, 92.

## Revendications

1. Dispositif lumineux (10) pour véhicule automobile, notamment d'éclairage et/ou de signalisation, du type comprenant :
- un organe électrique (36, 38, 40 ; 30, 32, 34), notamment une carte électronique portant une source de lumière, solidaire d'un dissipateur thermique (42),
- au moins un module optique (16, 18 20), associé à l'organe électrique (36, 38, 40 ; 30, 32, 34), le module optique (16, 18 20) étant porté par un support (22),
le dispositif lumineux (10) comprenant:
- des premiers moyens de positionnement (50, 52, 54, 56) du module optique (16, 18 20) sur le support (22), ce positionnement étant réalisé avec des jeux, dits de pré-positionnement, suivant des première X, deuxième Y et troisième Z directions sensiblement perpendiculaires entre elles entre le module optique (16, 18 20) et le support (22),
- des deuxièmes moyens de positionnement (58, 60, 62, 64, 66, 68, 70, 72, 74, 76, 78, 80) de l'organe électrique (36, 38, 40 ; 30, 32, 34) sur le module optique suivant les directions X et Y, et
- des troisièmes moyens de positionnement (82, 84, 86, 88, 90, 92) du dissipateur thermique sur le support (22) suivant la direction Z.

2. Dispositif lumineux (10) selon la revendication précédente, dans lequel les premiers moyens de positionnement (50, 52, 54, 56) comprennent des formes complémentaires (50, 52), portées par chaque module (16, 18 20) et le support (22) des modules (16, 18 20), s'emboîtant suivant la direction X, les formes complémentaires (50, 52) coopérant entre elles avec des jeux suivant les directions Y et Z.

3. Dispositif lumineux (10) selon la revendication précédente, dans lequel un élément femelle profilé en forme de « T » (50) correspond à une première forme complémentaire des premiers moyens de positionnement (50, 52, 54, 56), cet élément en forme de « T » (50) étant solidaire du support (22) et formant une glissière femelle, la barre verticale du « T » étant sensiblement parallèle à la direction Z et la barre horizontale du « T » étant sensiblement parallèle au plan contenant les directions X et Y.

4. Dispositif lumineux (10) selon la revendication précédente, dans lequel une languette (52) formant une glissière mâle de forme complémentaire à l'élément en forme de « T » (50) correspond à une seconde forme complémentaire des premiers moyens de positionnement (50, 52, 54, 56), cette languette (52) étant reliée élastiquement au module optique (16, 18, 20) de façon à autoriser une oscillation élastique suivant la direction Z entre cette languette (52) et le module optique (16, 18, 20) auquel la languette (52) est reliée.

5. Dispositif lumineux (10) selon la revendication précédente, dans lequel les premiers moyens de positionnement (50, 52, 54, 56) comprennent en outre des moyens d'encliquetage (54, 56) complémentaires portés par chaque module (16, 18 20) et le support (22) des modules (16, 18 20), les moyens d'encliquetage (54, 56) coopérant entre eux avec jeu suivant la direction X.

6. Dispositif lumineux (10) selon au moins l'une quelconque des revendications précédentes, dans lequel les deuxièmes moyens de positionnement (58, 60, 62, 64, 66, 68, 70, 72, 74, 76, 78, 80) suivant les directions X et Y comprennent des moyens complémentaires d'emboîtement suivant la direction Z.

7. Dispositif lumineux (10) selon la revendication 6, dans lequel les moyens complémentaires d'emboîtement suivant la direction Z (58, 60, 62, 64, 66, 68, 70, 72, 74, 76, 78, 80) comprennent au moins un téton de positionnement (70, 72, 74) coopérant avec un orifice oblong (58, 60, 62).

8. Dispositif lumineux (10) selon la revendication 7, dans lequel le téton de positionnement (70, 72, 74) est porté par le module (16, 18 20) et l'orifice oblong (58, 60, 62) est ménagé dans l'organe électronique (36, 38, 40 ; 30, 32, 34).

9. Dispositif lumineux (10) selon la revendication 6, dans lequel les moyens complémentaires d'emboîtement suivant la direction Z (58, 60, 62, 64, 66, 68, 70, 72, 74, 76, 78, 80) comprennent au moins un pion de centrage (76, 78, 80), notamment de révolution, coopérant avec un orifice de centrage (64, 66, 68) complémentaire, notamment circulaire.

10. Dispositif lumineux (10) selon la revendication 9, dans lequel le pion de centrage (76, 78, 80) est porté par le module (16, 18 20) et l'orifice de centrage (64, 66, 68) est ménagé dans l'organe électrique (36, 38, 40 ; 30, 32, 34).

11. Dispositif lumineux (10) selon au moins l'une quelconque des revendications précédentes, dans lequel les troisièmes moyens de positionnement (82, 84, 86, 88, 90, 92) suivant la direction Z comprennent des moyens de serrage (84, 88, 90) du dissipateur thermique (42) sur le support (22).

12. Dispositif lumineux selon au moins l'une quelconque des revendications précédentes, comprenant au moins deux modules optiques (16, 18 20) portés par le support (22) qui est commun à ces deux modules (16, 18 20).

13. Dispositif lumineux selon la revendication précédente, chaque module optique (16, 18 20) est associé à un organe électrique (36, 38, 40 ; 30, 32, 34), les organes électriques (36, 38, 40 ; 30, 32, 34) étant solidaires du dissipateur thermique (42) commun à ces deux organes électriques (36, 38, 40 ; 30, 32, 34).

14. Dispositif lumineux selon les revendications 11 et 13 prises ensemble, dans lequel les moyens de serrage sont agencés pour serrer un empilement suivant la direction Z formé par quatre éléments de positionnement (36, 38, 40, 82, 86, 92) en Z solidaires respectivement du dissipateur thermique commun (42), de chaque organe électrique (36, 38, 40 ; 30, 32, 34), de chaque module optique (16, 18 20) et du support commun (22).

15. Procédé de montage d'un dispositif lumineux (10) selon au moins l'une quelconque des revendications précédentes, le procédé étant **caractérisé en ce que** l'on effectue les étapes suivantes :
- on forme un premier ensemble (14) en assemblant chaque module optique (16, 18 20) sur le support (22) de façon à pré-positionner le module optique (16, 18 20) par rapport à ce support (22) grâce aux premiers moyens de positionnement (50, 52, 54, 56) autorisant les jeux de pré-positionnement,
- on forme un second ensemble (46) en assemblant chaque organe électrique (36, 38, 40 ; 30, 32, 34) sur le dissipateur thermique (42),
- on assemble les premier (14) et second (46) ensembles entre eux de façon à positionner suivant les directions X et Y chaque module optique (16, 18 20) et chaque organe électrique (36, 38, 40 ; 30, 32, 34) associé à ce module optique (16, 18 20), grâce aux deuxièmes moyens de positionnement (58, 60, 62, 64, 66, 68, 70, 72, 74, 76, 78, 80), et
- on positionne suivant la direction Z le dissipateur thermique (42), chaque organe électrique (36, 38, 40 ; 30, 32, 34), chaque module optique (16, 18 20) et le support (22) grâce aux troisièmes moyens de positionnement (82, 84, 86, 88, 90, 92).

## Patentansprüche

1. Lichtvorrichtung (10) für ein Kraftfahrzeug, insbesondere zur Beleuchtung und/oder Signalisierung, vom Typ umfassend:
- eine elektrische Einrichtung (36, 38, 40; 30, 32, 34), insbesondere eine Platine, die eine Lichtquelle trägt, die mit einem Wärmeableiter (42) fest verbunden ist,
- wenigstens ein Optikmodul (16, 18 20), das der elektrischen Einrichtung (36, 38, 40; 30, 32, 34) zugeordnet ist, wobei das Optikmodul (16, 18 20) von einem Träger (22) getragen wird,
wobei die Lichtvorrichtung (10) Folgendes umfasst:
- erste Mittel zur Positionierung (50, 52, 54, 56) des Optikmoduls (16, 18 20) auf dem Träger (22), wobei diese Positionierung mit Vorpositionierungsspielen in einer ersten X-, zweiten Y- und dritten Z-Richtung, die im Wesentlichen senkrecht zueinander verlaufen, zwischen dem Optikmodul (16, 18 20) und dem Träger (22) vorgenommen wird,
- zweite Mittel zur Positionierung (58, 60, 62, 64, 66, 68, 70, 72, 74, 76, 78, 80) der elektrischen Einrichtung (36, 38, 40; 30, 32, 34) auf dem Optikmodul in der X- und Y-Richtung, und
- dritte Mittel zur Positionierung (82, 84, 86, 88, 90, 92) des Wärmeableiters auf dem Träger (22) in der Z-Richtung.

2. Lichtvorrichtung (10) nach dem vorhergehenden Anspruch, wobei die ersten Positionierungsmittel (50, 52, 54, 56) komplementäre Formen (50, 52) umfassen, die von jedem Modul (16, 18 20) und dem Träger (22) der Module (16, 18 20) getragen werden, die in der X-Richtung ineinandergreifen, wobei komplementären Formen (50, 52) mit Spielen in der Y- und Z-Richtung miteinander zusammenwirken.

3. Lichtvorrichtung (10) nach dem vorhergehenden Anspruch, wobei ein "T"-förmiges aufnehmendes Profilelement (50) einer ersten komplementären Form der ersten Positionierungsmittel (50, 52, 54, 56) entspricht, wobei dieses "T"-förmige Element (50) mit dem Träger (22) fest verbunden ist und eine aufnehmende Gleitführung bildet, wobei der vertikale Balken des "T" im Wesentlichen parallel zur Z-Richtung und der horizontale Balken des "T" im Wesentlichen parallel zu der Ebene verläuft, die die X- und Y-Richtung enthält.

4. Lichtvorrichtung (10) nach dem vorhergehenden Anspruch, wobei eine Lasche (52), die eine hervorstehende Gleitführung mit komplementärer Form zum "T"-förmigen Element (50) bildet, einer zweiten komplementären Form der ersten Positionierungsmittel (50, 52, 54, 56) entspricht, wobei diese Lasche (52) mit dem Optikmodul (16, 18, 20) auf eine Weise elastisch verbunden ist, die eine elastische Schwingung in der Z-Richtung zwischen dieser Lasche (52) und dem Optikmodul (16, 18, 20) ermöglicht, mit dem die Lasche (52) verbunden ist.

5. Lichtvorrichtung (10) nach dem vorhergehenden Anspruch, wobei die ersten Positionierungsmittel (50, 52, 54, 56) ferner komplementäre Rastmittel (54, 56) umfassen, die von jedem Modul (16, 18 20) und dem Träger (22) der Module (16, 18 20) getragen werden, wobei die Rastmittel (54, 56) mit Spiel in der X-Richtung miteinander zusammenwirken.

6. Lichtvorrichtung (10) nach wenigstens einem der vorhergehenden Ansprüche, wobei die zweiten Mittel zur Positionierung (58, 60, 62, 64, 66, 68, 70, 72, 74, 76, 78, 80) in der X- und Y-Richtung komplementäre Mittel zum Ineinandergreifen in der Z-Richtung umfassen.

7. Lichtvorrichtung (10) nach Anspruch 6, wobei die komplementären Mittel zum Ineinandergreifen in der Z-Richtung (58, 60, 62, 64, 66, 68, 70, 72, 74, 76, 78, 80) wenigstens einen Positionierungsnippel (70, 72, 74) umfassen, der mit einer länglichen Öffnung (58, 60, 62) zusammenwirkt.

8. Lichtvorrichtung (10) nach Anspruch 7, wobei der Positionierungsnippel (70, 72, 74) vom Modul (16, 18 20) getragen wird und die längliche Öffnung (58, 60, 62) in der elektronischen Einrichtung (36, 38, 40; 30, 32, 34) vorgesehen ist.

9. Lichtvorrichtung (10) nach Anspruch 6, wobei die komplementären Mittel zum Ineinandergreifen in der Z-Richtung (58, 60, 62, 64, 66, 68, 70, 72, 74, 76, 78, 80) wenigstens einen, insbesondere Dreh-, Zentrierstift (76, 78, 80) umfassen, der mit einer insbesondere kreisförmigen Zentrieröffnung (64, 66, 68) zusammenwirkt.

10. Lichtvorrichtung (10) nach Anspruch 9, wobei der Zentrierstift (76, 78, 80) vom Modul (16, 18 20) getragen wird und die Zentrieröffnung (64, 66, 68) in der elektrischen Einrichtung (36, 38, 40; 30, 32, 34) vorgesehen ist.

11. Lichtvorrichtung (10) nach wenigstens einem der vorhergehenden Ansprüche, wobei die dritten Mittel zur Positionierung (82, 84, 86, 88, 90, 92) in der Z-Richtung Mittel zum Spannen (84, 88, 90) des Wärmeableiters (42) auf dem Träger (22) umfassen.

12. Lichtvorrichtung nach wenigstens einem der vorhergehenden Ansprüche, umfassend wenigstens zwei Optikmodule (16, 18 20), die vom Träger (22) getragen werden, der diesen zwei Modulen (16, 18 20) gemein ist.

13. Lichtvorrichtung nach dem vorhergehenden Anspruch, wobei jedes Optikmodul (16, 18 20) einer elektrischen Einrichtung (36, 38, 40; 30, 32, 34) zugeordnet ist, wobei die elektrischen Einrichtungen (36, 38, 40; 30, 32, 34) mit dem Wärmeableiter (42) fest verbunden ist, der diesen zwei elektrischen Einrichtungen (36, 38, 40; 30, 32, 34) gemein ist.

14. Lichtvorrichtung nach den Ansprüchen 11 und 13 zusammengenommen, wobei die Spannmittel dafür angeordnet sind, einen Stapel in der Z-Richtung zu spannen, der von vier Z-Positionierungselementen (36, 38, 40, 82, 86, 92) gebildet ist, die jeweils mit dem gemeinsamen Wärmeableiter (42), jeder elektrischen Einrichtung (36, 38, 40; 30, 32, 34), jedem Optikmodul (16, 18 20) und dem gemeinsamen Träger (22) fest verbunden sind.

15. Montageverfahren einer Lichtvorrichtung (10) nach wenigstens einem der vorhergehenden Ansprüche, wobei das Verfahren **dadurch gekennzeichnet ist, dass** die folgenden Schritte durchführt werden:
- es wird eine erste Anordnung (14) gebildet, indem jedes Optikmodul (16, 18 20) so an den Träger (22) angebaut wird, dass das Optikmodul (16, 18 20) bezogen auf diesen Träger (22) mithilfe der ersten Positionierungsmittel (50, 52, 54, 56) vorpositioniert wird, die die Vorpositionierungsspiele ermöglichen,
- es wird eine zweite Anordnung (46) gebildet, indem jede elektrische Einrichtung (36, 38, 40; 30, 32, 34) an den Wärmeableiter (42) angebaut wird,
- die erste (14) und zweite (46) Anordnung werden miteinander zusammengesetzt, um in der X- und Y-Richtung jedes Optikmodul (16, 18 20) und jede elektrische Einrichtung (36, 38, 40; 30, 32, 34), die diesem Optikmodul (16, 18 20) zugeordnet ist, mithilfe der zweiten Positionierungsmittel (58, 60, 62, 64, 66, 68, 70, 72, 74, 76, 78, 80) zu positionieren, und
- der Wärmeableiter (42), jede elektrische Einrichtung (36, 38, 40; 30, 32, 34), jedes Optikmodul (16, 18 20) und der Träger (22) werden mithilfe der dritten Positionierungsmittel (82, 84, 86, 88, 90, 92) in der Z-Richtung positioniert.

## Claims

1. A light device (10) for a motor vehicle, notably for lighting and/or signaling, of the type comprising:
- an electrical member (36, 38, 40; 30, 32, 34), notably an electronic board bearing, for example, a light source, secured to a heat sink (42),
- at least one optical module (16, 18 20), associated with the electrical member (36, 38, 40; 30, 32, 34), the optical module (16, 18 20) being borne by a support (22),
the light device (10) comprising:
- first means (50, 52, 54, 56) for positioning the optical module (16, 18 20) on the support (22), this positioning being done with plays, called pre-positioning plays, in first X, second Y and third Z directions substantially at rightangles to one another between the optical module (16, 18 20) and the support (22),
- second means (58, 60, 62, 64, 66, 68, 70, 72, 74, 76, 78, 80) for positioning the electrical member (36, 38, 40; 30, 32, 34) on the optical module in the directions X and Y, and
- third means (82, 84, 86, 88, 90, 92) for positioning the heat sink on the support (22) in the direction Z.

2. The Light device (10) as claimed in the preceding claim, in which the first positioning means (50, 52, 54, 56) comprise complementary forms (50, 52), borne by each module (16, 18 20) and the support (22) of the modules (16, 18 20), that are fitted together in the direction X, the complementary forms (50, 52) cooperating with one another with plays in the directions Y and Z.

3. The Light device (10) as claimed in the preceding claim, in which a profiled female element in the form of a "T" (50) corresponds to a first complementary form of the first positioning means (50, 52, 54, 56), this element in the form of a "T" (50) being secured to the support (22) and forming a female slider, the vertical bar of the "T" being substantially parallel to the direction Z and the horizontal bar of the "T" being substantially parallel to the plane containing the directions X and Y.

4. The Light device (10) as claimed in the preceding claim, in which a tongue (52) forming a male slider of a form complementing the element in the form of a "T" (50) corresponds to a second complementary form of the first positioning means (50, 52, 54, 56), this tongue (52) being linked elastically to the optical module (16, 18, 20) so as to allow an elastic oscillation in the direction Z between this tongue (52) and the optical module (16, 18, 20) to which the tongue (52) is linked.

5. The Light device (10) as claimed in the preceding claim, in which the first positioning means (50, 52, 54, 56) further comprise complementary snap-fitting means (54, 56) borne by each module (16, 18 20) and the support (22) of the modules (16, 18 20), the snap-fitting means (54, 56) cooperating with one another with play in the direction X.

6. The Light device (10) as claimed in at least any one of the preceding claims in which the second means (58, 60, 62, 64, 66, 68, 70, 72, 74, 76, 78, 80) for positioning in the directions X and Y comprise complementary means for fitting in the direction Z.

7. The Light device (10) as claimed in claim 6, in which the complementary means for fitting in the direction Z (58, 60, 62, 64, 66, 68, 70, 72, 74, 76, 78, 80) comprise at least one positioning dog point (70, 72, 74) cooperating with an oblong orifice (58, 60, 62).

8. The Light device (10) as claimed in claim 7, in which the positioning dog point (70, 72, 74) is borne by the module (16, 18 20) and the oblong orifice (58, 60, 62) is formed in the electronic member (36, 38, 40; 30, 32, 34).

9. The Light device (10) as claimed in claim 6, in which the complementary means for fitting in the direction Z (58, 60, 62, 64, 66, 68, 70, 72, 74, 76, 78, 80) comprise at least one centering pin (76, 78, 80), notably of revolution, cooperating with a complementary centering orifice (64, 66, 68), notably circular.

10. The Light device (10) as claimed in claim 9, in which the centering pin (76, 78, 80) is borne by the module (16, 18 20) and the centering orifice (64, 66, 68) is formed in the electrical member (36, 38, 40; 30, 32, 34).

11. The Light device (10) as claimed in at least any one of the preceding claims, in which the third means (82, 84, 86, 88, 90, 92) for positioning in the direction Z comprise means (84, 88, 90) for tightening the heat sink (42) on the support (22).

12. The Light device as claimed in at least any one of the preceding claims, comprising at least two optical modules (16, 18 20) borne by the support (22) which is common to these two modules (16, 18 20).

13. The Light device as claimed in the preceding claim, each optical module (16, 18 20) is associated with an electrical member (36, 38, 40; 30, 32, 34), the electrical members (36, 38, 40; 30, 32, 34) being secured to the heat sink (42) common to these two electrical members (36, 38, 40; 30, 32, 34).

14. The Light device as claimed in claims 11 and 13 taken together, in which the tightening means are arranged to tighten a stacking in the direction Z formed by four Z-wise positioning elements (36, 38, 40, 82, 86, 92) secured respectively to the common heat sink (42), to each electrical member (36, 38, 40; 30, 32, 34), to each optical module (16, 18 20) and to the common support (22).

15. A method for mounting a light device (10) as claimed in at least any one of the preceding claims, the method being **characterized in that** the following steps are performed:
- a first assembly (14) is formed by assembling each optical module (16, 18 20) on the support (22) so as to pre-position the optical module (16, 18 20) relative to this support (22) by virtue of the first positioning means (50, 52, 54, 56) allowing the pre-positioning plays,
- a second assembly (46) is formed by assembling each electrical member (36, 38, 40; 30, 32, 34) on the heat sink (42),
- the first (14) and second (46) assemblies are assembled together so as to position, in the directions X and Y, each optical module (16, 18 20) and each electrical member (36, 38, 40; 30, 32, 34) associated with this optical module (16, 18 20), by virtue of the second positioning means (58, 60, 62, 64, 66, 68, 70, 72, 74, 76, 78, 80), and
- the heat sink (42), each electrical member (36, 38, 40; 30, 32, 34), each optical module (16, 18 20) and the support (22) are positioned in the direction Z by virtue of the third positioning means (82, 84, 86, 88, 90, 92).
